# EUROPÄISCHE PATENTSCHRIFT

(11) **EP 0 275 376 B1**
(45) Veröffentlichungstag und Bekanntmachung des Hinweises auf die Patenterteilung: **11.03.1992**
(21) Anmeldenummer: 87115726.9
(22) Anmeldetag: 27.10.1987
(51) Int. Cl.: C10B 43/04

(54) **Einrichtung zum Reinigen der Dichtungsflächen der Planierlochrahmen an den Türen von Horizontalkammer-Verkokungsöfen**
Apparatus for cleaning the sealing surfaces of the levelling door frames of horizontal coke ovens
Dispositif pour nettoyer les surfaces d'étanchéité d'encadrements des portes de nivellement de fours à coke à chambres horizontales

(30) Priorität: 16.12.1986 DE 3642905
(43) Veröffentlichungstag der Anmeldung: 27.07.1988
(73) Patentinhaber: Krupp Koppers GmbH, 45143 Essen (DE)
(72) Erfinder: Mertens, Gottfried, D-4300 Essen 1 (DE); Wiemann, Rudolf, D-4270 Dorsten (DE)

(56) Entgegenhaltungen:
- EP-A- 0 017 071
- EP-A- 0 188 768
- FR-A- 1 280 840

## Beschreibung

Einrichtung zum Reinigen der Dichtungsflächen der Planierlochrahmen an den Türen von Horizontalkammer-Verkokungsöfen.

Die Erfindung betrifft eine Einrichtung zum Reinigen der Dichtungsflächen der Planierlochrahmen an den Türen von Horizontalkammer-Verkokungsöfen, bei der ein mechanisch betätigtes Reinigungswerkzeug nach Öffnen der betreffenden Planiertür gegen die zu reinigende Dichtungsfläche des Planierlochrahmens vorschiebbar ist.

Eine derartige Reinigungseinrichtung ist aus der DE-OS 29 14 419 bekannt. Obwohl diese Einrichtung durchaus zufriedenstellend arbeitet, wird es doch als nachteilig empfunden, daß bei ihrer Anordnung auf der Koksausdrückmaschine diese hierfür eine zusätzliche Arbeitsstellung anfahren muß.

Der Erfindung liegt daher die Aufgabe zugrunde, die Reinigungseinrichtung der gattungsgemäßen Art derart auszubilden, daß die Reinigung der Dichtungsfläche in Planierstellung erfolgen kann, d.h. ein Verfahren der Koksausdrückmaschine zwischen dem Reinigungs- und dem Planiervorgang entbehrlich ist. Gleichzeitig wird angestrebt, die Reinigungseinrichtung konstruktiv zu vereinfachen.

Zur Lösung dieser Aufgabe schlägt die Erfindung eine Einrichtung vor, die dadurch gekennzeichnet ist, daß das aus einem einzelnen Messer, Schaber oder dgl. bestehende Reinigungswerkzeug mit einem Wagen verbunden ist, dessen Laufrollen in Schienen geführt sind, wobei die Schienen am ofenseitigen Ende der an der Koksausdrückmaschine gelagerten Planierschleuse befestigt und zusammen mit dieser in Arbeitsstellung fahrbar sind, und daß der Wagen mit einer Betätigungseinrichtung verbunden ist, deren Arbeitsweg so beschaffen ist, daß das Reinigungswerkzeug die gesamte Dichtungsfläche des Planierlochrahmens bestreicht und vor und nach dem Reinigungsvorgang die Planieröffnung freigibt.

Die erfindungsgemäße Einrichtung ermöglicht es, die Reinigung der Dichtungsfläche des Planierlochrahmens in Planierstellung der Koksausdrückmaschine vorzunehmen, d.h. es erübrigt sich, für den Reinigungsvorgang mit der Koksausdrückmaschine eine zusätzliche Position anzufahren, wie es bei der bekannten Reinigungseinrichtung unerläßlich ist. Durch die Verbindung der vorgeschlagenen Reinigungseinrichtung mit der Planierschleuse kann darüber hinaus für das Instellungbringen des Reinigungswerkzeugs ein besonderer Antrieb entfallen, vielmehr erfolgt dies zwangsläufig zusammen mit dem Instellungbringen der Planierschleuse.

Die Erfindung sieht ferner vor, daß das Reinigungswerkzeug an dem die Reinigungsbewegung ausführenden Wagen federnd gelagert ist. Dadurch können Lageunterschiede des Planierlochrahmens problemlos ausgeglichen werden.

Als Betätigungseinrichtung für den Wagen ist bevorzugt ein Hydraulikzylinder vorgesehen, dessen Hub über Winkelhebel und Lenker auf den Wagen übertragbar ist.

Schließlich schlägt die Erfindung noch vor, daß der Arbeitsweg der Betätigungseinrichtung und damit der des Reinigungswerkzeuges durch Futterbleche einstellbar ist.

Die Erfindung ist in den Zeichnungen beispielsweise veranschaulicht. Es zeigen
- Fig. 1: eine Seitenansicht der erfindungsgemäßen Reinigungseinrichtung,
- Fig. 2: einen Schnitt nach der Linie A-A der Fig. 1 und
- Fig. 3: einen Schnitt nach den Linien B-B und C-C der Fig. 1.

In Fig. 1 ist mit 1 die im Schnitt dargestellte Koksofentür bezeichnet, in deren oberem Bereich die Planieröffnung 2 angeordnet ist. Diese ist mittels der Planiertür 3 verschließbar, die in der Zeichnung in Öffnungsstellung dargestellt ist. Mit 4 ist die hierzu vorgesehene Türöffnungseinrichtung angedeutet, mit deren Hilfe im vorliegenden Fall die Planiertür beim Öffnungsvorgang nach oben geschwenkt wird. 5 ist der Planierlochrahmen mit der Dichtungsfläche 6.

Vor der Koksofentür 1 bzw. der von dieser verschlossenen Ofenkammer ist die Koksausdrückmaschine in Stellung gegangen, von der in Fig. 1 nur mit 7 angedeutete Teile eingezeichnet sind. An der Koksausdrückmaschine ist die Planierschleuse 8 in der Achse der Planieröffnung 2 verschiebbar gelagert. Durch die Planierschleuse und die Planieröffnung wird für den Planiervorgang die hier nicht dargestellte Planierstange in die Ofenkammer eingeführt.

Am zur Ofentür bzw. zur Ofenkammer hin gewandten Ende der Planierschleuse 8 ist die erfindungsgemäße Reinigungseinrichtung für die Dichtungsfläche 6 des Planierlochrahmens befestigt. Diese weist beiderseits der Planierschleuse 8 entsprechend der Neigung der Dichtungsfläche angeordnete Paare von Schienen 9 auf. In den beiden Schienenpaaren werden die Laufrollen 1o eines Wagens 11 geführt, der das als Messer 12 ausgebildete Reinigungswerkzeug trägt. Das Reinigungswerkzeug ist mit dem Wagen über Druckbolzen 13 und Druckfedern 14 verbunden, so daß es in der dargestellten Arbeitsstellung an der Dichtungsfläche 6 federnd anliegt.

Der Antrieb des Wagens 11 erfolgt von einem Hydraulikzylinder 15 aus, der bei 16 an der Planierschleuse 8 gelenkig gelagert ist. Der Hub des Kolbens des Hydraulikzylinders wird über einen Querträger 17, mit diesem verbundene und beiderseits der Planierschleuse bei 18 gelagerte Winkelhebel 19 und Lenker 2o auf den Wagen 11 übertragen. Der Hub des Kolbens ist hierbei so bemessen, daß das mit dem Wagen 11 verbundene Reinigungswerkzeug 12 die gesamte Dichtungsfläche 6 bestreicht und diese von anhaftenden Kondensaten säubert. Die obere und untere Endstellung des Wagens 11 ist in Fig. 1 mit durchgezogenen bzw. strichpunktierten Linien eingezeichnet. Beide Endstellugen können durch Futterbleche 21 und 22 variiert werden, die einerseits an einem Anschlag 23 und andererseits am Lager 16 angebracht werden können. An den Winkelhebeln 19 sind ferner Anschläge 24 bzw. 25 angeordnet, die mit Endschaltern 26 bzw. 27 zusammenwirken. Hier nicht eingezeichnete, von den Endschaltern betätigte Zeitrelais bewirken hierbei das exakte Erreichen der beiden Endlagen.

Aus den Zeichnungen, insbesondere aus Fig. 1, ist deutlich ersichtlich, daß das Reinigungswerkzeug in seiner oberen und unteren Endlage die Planieröffnung vollkommen freigibt, so daß die Planierstange ungehindert in die Ofenkammer einfahren kann. Das bedeutet, daß der Planiervorgang einerseits und der Reinigungsvorgang an der Dichtungsfläche des Planierlochrahmens andererseits in derselben Stellung der Koksausdrückmaschine erfolgen kann. Ein Verfahren der Koksausdrückmaschine zwischen diesen beiden Vorgängen ist daher entbehrlich.

Die Zeichnungen machen weiter deutlich, daß die erfindungsgemäße Reinigungseinrichtung keines separaten Antriebes für ihr Instellungbringen benötigt, vielmehr geschieht dies zusammen mit dem Instellungsbringen der Planierschleuse mittels des hierfür vorgesehenen Antriebes.

## Patentansprüche

1. Einrichtung zum Reinigen der Dichtungsflächen der Planierlochrahmen an den Türen von Horizontalkammer-Verkokungsöfen, bei der ein mechanisch betätigtes Reinigungswerkzeug nach Öffnen der betreffenden Planiertür gegen die zu reinigende Dichtungsfläche des Planierlochrahmens vorschiebbar ist, dadurch gekennzeichnet, daß das aus einem einzelnen Messer, Schaber oder dgl. (12) bestehende Reinigungswerkzeug mit einem Wagen (11) verbunden ist, dessen Laufrollen (1o) in Schienen (9) geführt sind, wobei die Schienen am ofenseitigen Ende der an der Koksausdrückmaschine (7) gelagerten Planierschleuse (8) befestigt und zusammen mit dieser in Arbeitsstellung fahrbar sind, und daß der Wagen (11) mit einer Betätigungseinrichtung (z.B.15)verbunden ist, deren Arbeitsweg so beschaffen ist, daß das Reinigungswerkzeug die gesamte Dichtungsfläche (6) des Planierlochrahmens (5) bestreicht und vor und nach dem Reinigungsvorgang die Planieröffnung (2) freigibt.

2. Einrichtung nach Anspruch 1, dadurch gekennzeichnet, daß das Reinigungswerkzeug (12) am Wagen (11) federnd gelagert ist.

3. Einrichtung nach Anspruch 1, dadurch gekennzeichnet, daß als Betätigungseinrichtung für den Wagen (11) ein Hydraulikzylinder (15) vorgesehen ist, dessen Hub über Winkelhebel (19) und Lenker (2o) auf den Wagen (11) übertragbar ist.

4. Einrichtung nach Anspruch 1, dadurch gekennzeichnet, daß der Arbeitsweg der Betätigungseinrichtung (z.B. 15) und damit der des Reinigungswerkzeuges (12) durch Futterbleche (21, 22) einstellbar ist.

## Claims

1. Apparatus for cleaning the sealing surfaces of the levelling door frames of horizontal coke ovens, in which apparatus a mechanically actuated cleaning tool can be advanced towards the sealing surface to be cleaned of the levelling frame after the relevant levelling door is opened, characterised in that the cleaning tool, consisting of an individual cutter, scraper or the like (12), is connected to a carriage (11) whose running rollers (10) are guided in rails (9), in which arrangement the rails are fastened to the oven-side end of the levelling gate (8) mounted on the coke discharging machine (7) and can be moved together with this levelling gate (8) into working position, and in that the carriage (11) is connected to an actuating device (e.g. 15) whose working travel is such that the cleaning tool sweeps over the entire sealing surface (6) of the levelling frame (5) and clears the levelling opening (2) before and after the cleaning operation.

2. Apparatus according to Claim 1, characterised in that the cleaning tool (12) is mounted in a spring-loaded manner on the carriage (11).

3. Apparatus according to Claim 1, characterised in that a hydraulic cylinder (15) is provided as the actuating device for the carriage (11), the stroke of which hydraulic cylinder (15) can be transmitted to the carriage (11) via bell-crank levers (19) and guide links (20).

4. Apparatus according to Claim 1, characterised in that the working travel of the actuating device (e.g. 15) and thus that of the cleaning tool (12) are adjustable by lining plates (21, 22).

## Revendications

1. Dispositif pour nettoyer les surfaces de joint étanche des châssis à trou de repalage, sur les portes de fours à coke à chambre horizontale, dans lequel un outil de nettoyage actionné mécaniquement peut être poussé, après l'ouverture de la porte de repalage correspondante, contre la surface de joint étanche du châssis à trou de repalage qu'il s'agit de nettoyer,
caractérisé par le fait que l'outil de nettoyage, constitué par une seule lame, une racle ou équivalent (12), est reliée à un chariot (11) dont les galets de roulement (10) sont guidés dans des rails (9), les rails étant fixés à l'extrémité côté four du sas de repalage (14) porté par la défourneuse (7) et pouvant se placer en position de travail conjointement avec ce sas, et par le fait que le chariot (11) est relié à un dispositif d'actionnement (15) dont la course de travail est calculée de manière que l'outil de nettoyage balaye la totalité de la surface de joint étanche (6) du châssis à trou de repalage (5) et dégage l'ouverture de repalage (2) avant et après l'opération de nettoyage.

2. Dispositif selon la revendication 1,
caractérisé par le fait que l'outil de nettoyage (12) est monté élastiquement sur le chariot (11).

3. Dispositif selon la revendication 1,
caractérisé par le fait qu'il est prévu, comme dispositif d'actionnement pour le chariot (11) un vérin hydraulique (15) dont la course peut être transmise au chariot (11) par l'intermédiaire de leviers coudés (19) et de bielles (20).

4. Dispositif selon la revendication 1,
caractérisé par le fait que la course de travail du dispositif d'actionnement (par exemple 15) et, par conséquent, celle de l'outil de nettoyage (12) peuvent être réglées à l'aide de cales en tôle (21, 22).
